# DEMANDE DE BREVET EUROPEEN

(11) **EP 0 850 584 A1**
(43) Date de publication de la demande: **01.07.1998**
(21) Numéro de dépôt: 97460051.2
(22) Date de dépôt: 12.12.1997
(51) Int. Cl.: A47G 29/12

(54) **Dispositif pour signaler automatiquement la présence de courrier dans les boîtes aux lettres**

(30) Priorité: 18.12.1996 FR 9615920
(71) Demandeur: Michel, Alain, 35230 Noyal Chatillon (FR)
(72) Inventeur: Michel, Alain, 35230 Noyal Chatillon (FR)

(57) **Abrégé**

L'invention évite de sortir plusieurs fois pour voir s'il y a du courrier.

L'ouverture du volet (3) ou de la porte pour introduire du courrier entraîne la patte (2) qui libère le signal (1). Celui-ci se redresse grâce à un contrepoids (4) ou un ressort et devient visible à distance tout autour de la boîte. Après avoir pris le courrier, on réenclenche le dispositif à l'aide de la patte (7).

L'invention comprend également une variante intérieure à la boîte aux lettres.

## Description

L'invention concerne un dispositif signalant la présence de courrier dans une boîte aux lettres.

Les boîtes aux lettres d'extérieur sont souvent éloignées des maisons et obligent l'usager quelque soit le temps, à sortir plusieurs fois ouvrir la boîte aux lettre pour savoir si elle contient du courrier.

Le dispositif selon l'invention remédie à ce problème. Il est composé d'un signal en métal ou matière plastique de couleur vive qui se relève automatiquement au dessus de la boîte dès l'ouverture du volet pour introduction de lettres ou dès l'ouverture de la porte pour l'introduction de paquets. Le signal émergeant largement au-dessus de la boîte est visible tout autour de celle-ci, d'une fenêtre, d'une voiture,de la rue ...

Après avoir pris son courrier, l'usager abaisse le signal qui se réenclenche, prêt à se relever à la prochaine introduction de courrier.

Selon les modes de réalisation:
- Le signal peut être à l'extérieur de la boîte et composé d'un levier actionné par un contrepoids ou un ressort et maintenu horizontal par une patte ajoutée sur le volet ou intégrée d'origine à celui-ci.
- Le dispositif peut être d'origine à l'intérieur de la boîte, celle-ci comportant un trou sur le dessus du côté ouverture de la porte pour laisser émerger le signal se relevant selon le même principe.

Les dessins annexés illustrent l'invention:
- La première planche concerne le dispositif extérieur à la boîte.

Sur la figure 1, le signal (1) est maintenu horizontal par la patte (2) fixée au volet (3). Ce volet est maintenu fermé par la pression du signal dûe au contrepoids (4) et grâce à l'angle (a).

La figure 2 représente une vue de l'avant de la boîte.

Sur la figure 3, l'ouverture du volet (3) ou de la porte libère le signal qui pivote sur l'axe (5) et se met en position verticale grâce au contrepoids (4). Il est arrêté par le plot (6).

Après avoir pris le courrier, on rabaisse le signal à l'aide de la patte (7) qui va se bloquer sous la patte du volet (2) du fait de la forme bisautée du signal ( angle b). Le signal est arrêté en position basse par le plot (8).

La seconde planche, figures 4 et 5, représente une variante pour les boîtes sans volet avec une porte s'ouvrant vers le bas (type américain). Dans ce cas, l'absence de volet est compensée par une patte (2) faisant ressort.
- La troisième planche représente une variante du dispositif intérieure à la boîte aux lettres.

Le signal (fig. 6) est constitué par une deuxième pièce (9) de section rectangulaire coulissant dans un trou (10) de section légèrement supérieure.

Il est toujours maintenu en position basse par une patte (11) inclinée vers le bas solidaire du volet (3) qui s'encastre dans une encoche (12).

Sur la figure 8, l'ouverture du volet (ou de la porte) libère le signal qui est levé par le levier (1) grâce au contrepoids (4) ou un ressort (15) sur la figure 10.

Le signal comporte des rebords (13) servant de butées d'arrêt et empêchant la pénétration de l'eau de pluie.

Après avoir relevé le courrier, on réenclenche le signal en appuyant en 14. La patte (11) revient s'encastrer dans l'encoche (12).

## Revendications

1. Dispositif pour signaler automatiquement la présence ou non de courrier dans les boîtes aux lettres, monté d'origine ou en accessoire sur les boîtes aux lettres munies d'une porte avant avec volet ouvrant vers l'extérieur, caractérisé en ce que le volet (3, planche 1) est prolongé sur le côté par une patte (2) qui de par sa forme maintient un signal (7) associé à un levier (1) en position horizontale et le libère en position verticale émergeant au-dessus de la boîte dès l'introduction de courrier sous l'action d'un contrepoids (4) ou d'un ressort.

2. Dispositif selon la revendication 1, caractérisé en ce que la patte (2) solidaire du volet (3) libère le signal (7) en position verticale stable dès l'ouverture du volet (3) à l'introduction d'une lettre et dès l'ouverture de la porte à l'introduction d'un paquet.

3. Dispositif selon l'une quelconque des revendications précédentes caractérisé en ce que la patte (2) fait un angle (a) par rapport à la verticale qui permet au signal (7) de repousser le volet (3) lorsqu'on l'abaisse, qui permet de bloquer le signal en position horizontale et de maintenir le volet (3) fermé (fig.1).

4. Dispositif selon l'une quelconque des revendications précédentes caractérisé en ce qu'il utilise le volet (3) qui, une fois repoussé par le signal retombe de par son poids et bloque le signal (7) en position horizontale grâce à la patte (2). (fig.1 et 2)

5. Dispositif destiné à une variante intérieure à la boîte aux lettres (planche 3) caractérisé en ce que la pièce coulissante(9) est munie à ses extrémités de rebords (13) faisant butées et retenant l'eau de pluie.
